# EUROPÄISCHE PATENTSCHRIFT

(11) **EP 2 653 394 B1**
(45) Veröffentlichungstag und Bekanntmachung des Hinweises auf die Patenterteilung: **04.03.2015**
(21) Anmeldenummer: 13163312.5
(22) Anmeldetag: 11.04.2013
(51) Int. Cl.: B65B 53/06, F27D 5/00

(54) **Schrumpfvorrichtung mit Blendenleiste**
Shrinking device with cover bar
Dispositif de rétractation avec baguette d'obturation

(30) Priorität: 18.04.2012 DE 102012103398; 18.04.2012 DE 102012103402
(43) Veröffentlichungstag der Anmeldung: 23.10.2013
(73) Patentinhaber: Krones Aktiengesellschaft, 93073 Neutraubling (DE)
(72) Erfinder: Napravnik, Christian, 93073 Neutraubling (DE)
(74) Vertreter: Benninger, Johannes

(56) Entgegenhaltungen:
- EP-A1- 2 319 769
- DE-A1-102006 036 590
- US-A- 4 173 079
- US-B1- 6 689 180
- US-B1- 6 689 180

## Beschreibung

Die vorliegende Erfindung betrifft eine Schrumpfvorrichtung und ein Verfahren zum Heißschrumpfen von Folie um Artikel oder Artikelzusammenstellungen gemäß den Merkmalen der Oberbegriffe der Ansprüche 1 und 15.

Bei der Verpackung von Artikeln, insbesondere von Getränkebehältern, Flaschen etc. zu Gebinden, werden die Artikel in gewünschter Weise zusammengestellt und mit einer Schrumpffolie umhüllt. Die Schrumpffolie wird durch Zufuhr von Heißluft in einem Schrumpftunnel um die Artikel herum aufgeschrumpft. Aus dem Stand der Technik sind Luftbeaufschlagungen mittels Düsenrohren, Düsenkanälen und Schachtwänden bekannt.

Häufig werden die Gebinde, abhängig von ihrer Größe, im Schrumpftunnel in mehreren parallel geführten Bahnen verarbeitet. Um alle Gebinde von allen Seiten mit warmer Luft beaufschlagen zu können, müssen auch Mittel zum Einbringen der warmen Luft vorgesehen sein, welche die als Schrumpfmedium fungierende warme Luft zwischen den parallel geführten Artikeln eindüsen. Beispielsweise werden für die mehrbahnige Verarbeitung Schrumpftunnel mit mindestens einer mittleren Schachtwand verwendet. Diese innere Schachtwand weist Düsenöffnungen an beiden Seitenwandflächen auf, so dass Heißluft nach beiden Seiten in das Innere des Schrumpftunnels ausströmt.

Die aus dem Stand der Technik bekannten Schachtwände sind Wände mit einem inneren Hohlraum, in den die Heißluft eingeblasen wird. Hierzu weisen die Schachtwände jeweils mindestens eine, vorzugsweise im oberen Bereich angeordnete Lufteintrittsöffnung auf, durch die die Heißluft von oben her in die Schachtwand eingeblasen wird und dann durch die Düsenöffnungen in das Innere des Schrumpftunnels strömt.

Die Artikel bzw. Gebinde weisen typischerweise unterschiedlich empfindliche Bereiche auf. Aus diesem Grund ist es vorteilhaft, wenn bestimmte Bereiche weniger stark mit Heißluft beaufschlagt werden. Beispielsweise beschreibt die EP 2 319 769 A Schachtwände mit einer Mehrzahl von Düsen. Diese sind in Reihen angeordnet. Den jeweiligen Düsenreihen sind Mittel zur Einstellung der Menge und/oder des Strömungswinkels des Heißgasstroms zugeordnet. Die Mittel umfassen jeweils Wechseldüsenbleche, die in Halterungen einschiebbar sind, wobei die Wechseldüsenbleche insbesondere parallel zur Schachtwand beweglich und austauschbar sind. Dadurch soll der Schrumpftunnel an die Höhe des Packgutes angepasst werden können, um dadurch eine verbesserte Schrumpfqualität zu erzielen

Weiterhin sind aus dem Stand der Technik verstellbare Düsenflächen-Verschlussbleche bekannt, die von oben nach unten bewegt werden können und somit von oben beginnend Düsenreihe für Düsenreihe verschließen, um den Schrumpftunnel an die Höhe des Packgutes anzupassen. Problematisch ist jedoch, dass durch das Verschließen der Düsen weniger Luft im Inneren des Schrumpftunnels umgeschlagen wird, wodurch die Innentemperatur im Tunnel sinkt. Dies ändert den thermodynamischen Betriebszustand und erfordert eine Nachregulierung der Heizleistung o.ä.

Die Aufgabe der Erfindung besteht darin, eine optimale Beaufschlagung von Gebinden oder Artikeln mit Schrumpfmedium in einer Schrumpfvorrichtung zu erzielen, so dass empfindliche Bereiche der Gebinde oder Artikel gezielt geschützt werden können, wobei der thermodynamische Betriebszustand in der Schrumpfvorrichtung weitgehend unbeeinflusst bleibt.

Die obige Aufgabe wird durch eine Schrumpfvorrichtung und durch ein Verfahren gelöst, die die Merkmale in den Patentansprüchen 1 und 15 umfassen. Weitere vorteilhafte Ausgestaltungen werden durch die Unteransprüche beschrieben.

Die Erfindung betrifft eine Schrumpfvorrichtung zum Heißschrumpfen von Folie um Artikel oder Artikelzusammenstellungen. Die Schrumpfvorrichtung umfasst mindestens einen Innenraum mit einer Transportstrecke für die Artikel oder Artikelzusammenstellungen und mindestens ein Mittel zur Zuführung eines Schrumpfmediums in den Innenraum der Schrumpfvorrichtung. Der Innenraum umfasst mindestens eine, vorzugsweise mindestens zwei Schachtwände mit einer ersten Länge und jeweils mindestens einer dem Innenraum der Schrumpfvorrichtung zugewandten Düsenfläche. Die Düsenfläche umfasst eine Mehrzahl von auf die Artikel oder Artikelzusammenstellungen gerichteten Düsen, die in vorzugsweise parallelen Düsenreihen angeordnet sind. Durch die Düsen wird das Schrumpfmedium in einer Strömungsrichtung aus den Schachtwänden in den Innenraum geleitet.

Erfindungsgemäß ist der mindestens einen Düsenfläche der Schachtwand mindestens eine bewegliche Blendenleiste zugeordnet. Die Blendenleiste hat eine zweite Länge, die weitgehend der ersten Länge der Schachtwand entspricht. In einer ersten Arbeitsposition ist die Blendenleiste weitgehend einer Oberkante der Schachtwand zugeordnet. Ist bei der entsprechenden Schachtwand die gesamte Seitenwandfläche als Düsenfläche ausgebildet, so blendet die Blendenleiste in der ersten Arbeitsposition die mindestens eine, vorzugsweise die mindestens zwei oder mindestens drei oberen Düsenreihen der Schachtwand bzw. Düsenfläche ab. Ist bei der entsprechenden Schachtwand nur ein unterer Bereich, beispielsweise die unteren 80% der Seitenwandfläche als Düsenfläche ausgebildet, kann die Blendenleiste in der ersten Arbeitsposition so oberhalb der Düsenfläche angeordnet werden, dass keine Düsenreihen abgeblendet werden.

Durch eine Vertikalbewegung kann die Blendenleiste in mindestens eine zweite Arbeitsposition verschoben werden, in dem die Blendenleiste mindestens einer Düsenreihe vorgelagert und von dieser beabstandet ist. Die Blendenleiste umfasst mindestens einen Teilbereich, den das Schrumpfmedium nicht durchdringen kann, so dass die Strömungsrichtung des Schrumpfmediums in diesem Teilbereich umgelenkt wird. Insbesondere trifft in der Höhe der Düsenfläche, in der der mindestens eine für Schrumpfmedium undurchlässige Teilbereich der mindestens einen Blendenleiste nunmehr angeordnet ist, kein Schrumpfmedium direkt auf die Artikel oder Artikelzusammenstellungen. Der Abstand zwischen Düsenfläche und Blendenleiste ist so gewählt, dass das Schrumpfmedium aus den abgeblendeten Düsenreihen frei austreten kann, jedoch an der Blendenleiste abprallt und dadurch nach oben bzw. unten umgelenkt wird und somit in dem zumindest einen Teilbereich oberhalb und / oder unterhalb der Blendenleiste in den Innenraum des Innenraums einströmt bzw. eingeleitet wird. Vorzugsweise beträgt der Abstand zwischen Düsenfläche und Blendenleiste mindestens 0,5 mal dem Durchmesser einer Düse. Damit kann ein spezieller Bereich der Artikel bzw. Artikelzusammenstellungen zumindest in einem Teilbereich der Schrumpfvorrichtung entlang der Transportstrecke gezielt vor einem direkten Anströmen durch das Schrumpfmedium geschützt werden.

Wird in einer Schrumpfvorrichtung Schrumpffolie als Umverpackung um eine Artikelzusammenstellung geschrumpft, so wird zuerst die Schrumpffolie in einer Folieneinschlagvorrichtung um die Artikelzusammenstellung geschlagen. Seitlich bleiben so genannten Folienaugen offen. Die umhüllten Artikelzusammenstellungen werden so auf der Transportstrecke in der Schrumpfvorrichtung transportiert, dass die Folienaugen jeweils in Ebenen parallel zu den Schachtwänden angeordnet sind. Die Mittelachse der Folienaugen ist dementsprechend senkrecht zu den Schachtwänden angeordnet. Die Folienaugen werden durch einen oberen und einen unteren Folienlappen begrenzt. Der obere Folienlappen soll in der Schrumpfvorrichtung nicht nach unten gedrückt werden, da dies das Einströmen des Schrumpfmediums über das Folienauge in die Artikelzusammenstellung behindern würde. Das zwischen die Artikel der Artikelzusammenstellung einströmende Schrumpfmedium ist notwendig, um die Schrumpffolie von innen her zu erwärmen und ein optimales Schrumpfergebnis zu erzielen. Aus diesem Grund ist es vorteilhaft, wenn die Strömung des Schrumpfmediums aus der mindestens einen Düsenreihe, die sich auf derselben Höhe wie der obere Folienlappen befindet, mit der Blendenleiste abgeblendet werden kann, da dadurch der obere Folienlappen stabilisiert werden kann.

Im Falle der ersten Ausführungsform, bei der die gesamte Seitenwandfläche als Düsenfläche ausgebildet ist, entspricht die zweite Arbeitsposition einer Positionierung der Blendenleiste auf einer Höhe, in der die Blendenleiste nunmehr mindestens einer Düsenreihe unterhalb der in der ersten Arbeitsposition abgeblendeten Düsenreihen zugeordnet ist. Im Falle der zweiten Ausführungsform, bei der nur ein unterer Teilbereich der Seitenwandfläche als Düsenfläche ausgebildet ist, kann die Blendenleiste beispielsweise in der zweiten Arbeitsposition so angeordnet werden, dass nur die oberste Düsenreihe abgeblendet wird. In Abhängigkeit von der Breite und der vertikalen Positionierung der Blendenleiste können die obersten zwei oder drei Düsenreihen gezielt abgeblendet werden. Durch weiteres Verschieben der Blendenleiste nach unten können in Abhängigkeit von der Breite der Blendenleiste ein oder mehrere Düsenreihen in einem mittleren Bereich der Düsenfläche bzw. auf einer mittleren Höhe der Düsenfläche abgeblendet werden.

Die Blendenleiste ist in einer zweiten oder in jeder weiteren Arbeitsposition jeweils mindestens einer Düsenreihe vorgelagert, so dass die Strömungsrichtung des Schrumpfmediums in diesem Bereich umgelenkt wird. D.h. die Blendenleiste verschließt die Düsen der Düsenreihe nicht dicht, sondern lenkt die Strömungsrichtung des Schrumpfmediums in diesem Bereich um, so dass in Höhe der mindestens einen Blendenleiste kein Schrumpfmedium direkt auf die Artikel oder Artikelzusammenstellungen trifft. Das aus den Düsen ausströmende Schrumpfmedium prallt gegen die Blendenleiste und wird dadurch nach oben bzw. unten abgelenkt, so dass das Schrumpfmedium oberhalb und/oder unterhalb der Blendenleiste in den Innenraum einströmt.

Die vertikale Positionierung der Blendenleiste kann weitgehend stufenlos eingestellt werden, insbesondere erfolgt dies automatisiert und/oder gesteuert über entsprechende Mittel zur Vertikalpositionierung. Alternativ ist vorgesehen, dass die Vertikalposition der mindestens einen Blendenleiste manuell eingestellt werden kann. Eine weitere Alternative ermöglicht eine Verstellung der Blendenleiste in definierten Schritten innerhalb eines so genannten Vertikalrasters.

Gemäß einer weiteren Ausführungsform der Erfindung umfasst die Schrumpfvorrichtung Mittel zur Winkeleinstellung. Damit kann der Winkel der mindestens einen Blendenleiste zur Düsenfläche eingestellt werden. Im Allgemeinen ist vorgesehen, dass die Blendenleiste in einer Ebene parallel zur weitgehend senkrecht zur Transportebene befindlichen Düsenfläche angeordnet ist. Es kann jedoch auch vorteilhaft sein, die Blendenleiste in einem definierten Winkel zur Düsenfläche anzuordnen, um eine gezielte Umlenkung der Strömungsrichtung des Schrumpfmediums weitgehend nur nach oben oder weitgehend nur nach unten zu erzielen. Dies kann je nach Artikel bzw. Artikelzusammenstellung variieren.

In Abhängigkeit von einer Breite der Blendenleiste senkrecht zur zweiten Länge der Blendenleiste und weitgehend senkrecht zur Transportrichtung, können mit der Blendenleiste mindestens eine, vorzugsweise zwei oder drei Düsenreihen abgeblendet werden. Gemäß einer bevorzugten Ausführungsform der Erfindung ist die Blendenleiste mindestens so breit, wie der mittlere Abstand zwischen zwei benachbarten Düsenreihen. Besonders bevorzugt verwendet man den so genannten Düsenmittelabstand zuzüglich einmal dem Düsendurchmesser, d.h. den Abstand zwischen dem Düsenmittelpunkt einer ersten Düse und dem Düsenmittelpunkt einer zweiten Düse der benachbarten Reihe zuzüglich einmal dem Düsendurchmesser. Der Düsendurchmesser soll dabei als Austrittsöffnung des Schrumpfmediums verstanden werden. Positioniert man eine Blendenleiste mit einer Breite, die in etwa einem einfachen Abstand entspricht bzw. mit einer Breite, die geringer als zweimal der Abstand zweier benachbarter Düsenreihen ist, zentral vor einer Düsenreihe, so strömt das Schrumpfmedium aus dieser Düsenreihe nicht direkt auf die Artikel bzw. Artikelzusammenstellung. Stattdessen strömt das Schrumpfmedium oberhalb und/oder unterhalb der Blendenleiste in einer nach oben bzw. nach unten gerichteten Strömungsrichtung in den Schacht. Mit einer Blendenleiste mit einer Breite, die mindestens ca. zweimal dem Abstand zweier benachbarter Düsenreihen aber höchsten dreimal dem Abstand zweier benachbarter Düsenreihen entspricht, können bei entsprechender Positionierung vorteilhaft zwei Düsenreihen abgeblendet werden usw.

Die verstellbare Blendenleiste weist vorzugsweise eine Breite von 50mm bis 100mm auf, so dass bei einem mittleren Abstand von ca. 40 mm zwischen zwei benachbarten Düsenreihen das aus bis zu zwei bis vier übereinander angeordneten Düsenreihen ausströmende Schrumpfmedium gleichzeitig abgeblendet werden kann.

Weiterhin kann die Schrumpfvorrichtung Mittel zur Horizontalpositionierung der Blendenleiste umfassen, so dass der Abstand zwischen Düsenfläche und Blendenleiste variiert werden kann. Je geringer der Abstand zwischen Düsenfläche und Blendenleiste, umso höher ist der Strömungsdruck, mit der das Schrumpfmedium oberhalb und/oder unterhalb der Blendenleiste in den Innenraum der Schrumpfvorrichtung einströmt.

Gemäß einer weiteren Ausführungsform der Erfindung sind der mindestens einen Düsenfläche der Schachtwand mindestens zwei bewegliche Blendenleisten zugeordnet. Diese sind vorzugsweise unabhängig voneinander einstellbar; dies betrifft insbesondere die Vertikalpositionierung und/oder die Winkeleinstellung und/oder die Horizontalpositionierung. Damit kann die Zuführung von Schrumpfmedium in zwei empfindlichen Bereichen der Artikel oder Artikelzusammenstellung abgeblendet bzw. umgelenkt werden. Beispielsweise kann somit der Bereich des oberen Folienlappens geschützt werden. Zusätzlich kann der Etikettenbereich geschützt werden, insbesondere bei wärmeempfindlichen Etiketten etc. Alternativ kann der Bereich des unteren Folienlappens geschützt werden. In diesem Bereich besteht insbesondere die Problematik, dass der untere Folienlappen durch das im Allgemeinen nach unten gerichtete Schrumpfmittel nach unten gedrückt wird. Ist der Druck durch das Schrumpfmittel höher als die Schrumpfkraft der Folie, dann wird die Ausbildung einer intakten Schrumpfverpackung behindert. Bei einer weiteren Ausführungsform einer Schrumpfvorrichtung mit drei beweglichen Blendenleisten je Düsenfläche können entsprechend drei Bereiche durch Abblenden des Schrumpfmittelstroms geschützt werden. Beispielsweise können der Bereich des oberen Folienlappens, der Bereich des Etiketts und der Bereich des unteren Folienlappens gleichzeitig geschützt werden.

Mit der Blendenleiste werden also nur ein bis wenige Düsenreihen der Düsenfläche der Schrumpfvorrichtung gleichzeitig zumindest bereichsweise abgeblendet. Insbesondere werden durch die Blendenleiste die Düsen nicht verschlossen. Stattdessen wird das aus den abgeblendeten Düsen ausströmende Schrumpfmedium zumindest bereichsweise umgelenkt. D.h. das Schrumpfmedium strömt in diesem Bereich nicht direkt in den Innenraum der Schrumpfvorrichtung auf die Artikel oder Artikelzusammenstellungen, sondern dient nur einer indirekten Erwärmung, da es eine weitere Wärmezufuhr in den Innenraum der Schrumpfvorrichtung bewirkt. Dadurch bleibt der thermodynamische Betriebszustand innerhalb der Schrumpfvorrichtung weitgehend unverändert. Zudem können bestimmte Bereich der Düsenfläche flexibler ausgeblendet werden. Die Blendenleiste kann zudem in einem Winkel zur Düsenfläche angestellt werden, um eine vorteilhafte Strömungsrichtung zu erzeugen. Weiterhin kann vorgesehen sein, dass an der Oberkante und/oder der Unterkante der Blendenleiste jeweils Leitvorrichtungen, insbesondere Leitbleche, angeordnet sind, um die Strömungsrichtung des Schrumpfmediums aus abgeblendeten und dazu benachbarten freien Düsenreihen zu beeinflussen. Mit der erfindungsgemäßen Blendenleiste kann das Strömungsbild in der Schrumpfvorrichtung zumindest bereichsweise besser auf das jeweilige Produkt angepasst werden. Vorteilhaft ist weiterhin, dass die Aufheizzeiten im Tunnel unverändert bleiben, da nur wenige Düsen abgeblendet werden und somit keine Veränderung der Menge an zugeführtem Schrumpfmedium notwendig ist, um die Strömungsgeschwindigkeit konstant zu halten.

Vorteilhaft ist zudem, dass bereits bestehende Schrumpfvorrichtungen mit Schachtwänden mit entsprechenden Blendenleisten nachgerüstet werden können. Um die beschriebene Funktionalität zu erzielen, muss der Verbraucher somit nicht zwingend eine neue Schrumpfvorrichtung anschaffen.

Gemäß einer besonders bevorzugsten Ausführungsform besteht die Blendenleiste aus einer Trägerkonstruktion mit mindestens zwei an der Trägerkonstruktion angeordneten Blendenkacheln. Die Blendenkacheln können beispielsweise direkt an der Trägerkonstruktion befestigt sein oder beispielsweise an mindestens zwei Halteelementen an der Trägerkonstruktion angeordnet sein. Alternativ sind an der Trägerkonstruktion mindestens zwei Positionseinheiten für die Anordnung von Blendenkacheln vorgesehen.

Gemäß einer Ausführungsform der Erfindung weist die Trägerkonstruktion eine zweite Länge auf, die in etwa der ersten Länge der Schachtwand entspricht, d.h. die Trägerkonstruktion erstreckt sich in Transportrichtung zumindest weitgehend entlang der gesamten Schachtwand. Die Trägerkonstruktion ist insbesondere als kammartige Rahmenkonstruktion ausgebildet. Ein erstes Rahmenelement bildet den so genannten Kammrücken. Die Länge dieses ersten Rahmenelements entspricht der zweiten Länge der Trägerkonstruktion und somit in etwa der ersten Länge der Schachtwand. Das erste Rahmenelement ist so konstruiert, dass das Schrumpfmedium durch das erste Rahmenelement weitgehend ungehindert in den Innenraum der Schrumpfvorrichtung einströmen kann. Dieses erste Rahmenelement kann beispielsweise aus mindestens zwei Längsstreben der zweiten Länge bestehen, die durch verbindende Querstreben miteinander verbunden und stabilisiert sind.

An dem ersten Rahmenelement sind erste Halteelemente angeordnet, die die so genannten Kammzinken bilden. Die Halteelemente sind beispielsweise den stabilisierenden Querstreben zugeordnet. Vorzugsweise können Blendenkacheln zwischen oder an jeweils zwei Halteelementen angeordnet werden. Beispielsweise kann vorgesehen sein, dass ein erstes Halteelement gleichzeitig der Halterung zweier benachbarter Blendenkacheln dient, so dass für die Halterung von zwei Blendenkacheln beispielsweise drei erste Halteelemente vorgesehen sind, für die Halterung von drei Blendenkacheln dementsprechend vier erste Halteelemente etc. Zusätzlich können weitere zweite Halteelemente zur zusätzlichen Halterung und / oder Stabilisierung der Blendenkacheln vorgesehen sein.

Gemäß einer Ausführungsform der Erfindung können mindestens zwei Blendenkacheln in Transportrichtung aufeinander folgend an der Trägerkonstruktion angeordnet werden. Vorzugsweise wird die Trägerkonstruktion durch die Anordnung der Haltemittel in eine Mehrzahl, insbesondere fünf oder sechs Positionseinheiten für Blendenkacheln eingeteilt, so dass eine Blendenleiste aus bis zu fünf oder sechs in Reihe aufeinander folgend an der Trägerkonstruktion angeordneten Blendenkacheln bestehen kann. Die Blendenkacheln weisen in Transportrichtung jeweils eine dritte Länge auf. Die Summe der dritten Längen der an der Trägerkonstruktion angeordneten Blendenkacheln ist kleiner oder gleich der zweiten Länge der Trägerkonstruktion bzw. kleiner oder gleich der ersten Länge der Schachtwand.

Je nach gewünschtem Effekt können die Blendenkacheln unterschiedlich ausgestaltet sein. Vorzugsweise sind mindestens zwei unterschiedlich ausgebildete Blendenkacheln an der Trägerkonstruktion angeordnet. In einer einfachsten Ausführungsform sind die Blendekacheln einfache Bleche und dienen als so genannte Prallbleche. Das aus den abgeblendeten Düsenreihen ausströmende Schrumpfmedium trifft auf das Prallblech und wird nach oben bzw. unten abgelenkt, so dass das Schrumpfmedium oberhalb bzw. unterhalb des Prallblechs in den Innenraum der Schrumpfvorrichtung strömt und in diesem Bereich nicht direkt auf die Artikel bzw. Artikelzusammenstellungen trifft.

Weitere Ausführungsformen von speziellen Blendenkacheln können als so genannte Konzentrierkacheln, Aufteilungskacheln oder Ausrichtungskacheln ausgestaltet sein, mit denen der Schrumpfmedium- Strom konzentriert, aufgeteilt und / oder ausgerichtet werden kann. In einer einfachen Ausführungsform sind der Oberkante und / oder der Unterkante der Blendenkachel Leitvorrichtungen, beispielsweise Leitbleche, zugeordnet. Diese führen den durch den Abprall an der Blendenkachel umgelenkten Schrumpfmedium- Strom gezielt in eine bestimmte Richtung in den Innenraum der Schrumpfvorrichtung. Gemäß einer weiteren Ausführungsform kann die Breite einer Blendenkachel so gewählt werden, dass mit dieser gleichzeitig eine Mehrzahl von Düsenreihen abgeblendet werden. Eine weitere Ausführungsform einer speziellen Konzentrierkachel kann eine geringere Anzahl an größeren Öffnungen enthalten, über die das aus der Mehrzahl von Düsenreihen zusammengefasste Schrumpfmedium konzentriert in den Innenraum der Schrumpfvorrichtung einströmt. Die Öffnungen können zusätzlich gerichtet ausgebildet sein oder zusätzliche Leitvorrichtungen, beispielsweise Leitbleche o.ä. umfassen, so dass das konzentrierte Schrumpfmedium aus diesen speziellen Konzentrierkacheln gerichtet in den Innenraum der Schrumpfvorrichtung einströmt.

Weitere spezielle Blendenkacheln sind als Aufteilungskacheln oder Ausrichtungskacheln mit Mitteln zur Aufteilung und / oder Ausrichtung der Strömung des Schrumpfmediums ausgebildet. Beispielsweise kann die Breite einer solchen speziellen Aufteilungskachel oder Ausrichtungskachel so gewählt werden, dass mit dieser die Düsen nur einer Düsenreihe abgedeckt werden. Die Aufteilungskachel oder Ausrichtungskachel selbst weist eine Mehrzahl von kleineren Öffnungen auf, durch die das Schrumpfmedium somit feiner aufgeteilt in den Innenraum der Schrumpfvorrichtung eingedüst werden kann. Die Richtung der feinen Schrumpfmediumströme kann zudem durch geeignete Leitvorrichtungen gezielt eingestellt werden.

Die Verwendung einer Blendenleiste mit einer Mehrzahl von Blendenkacheln erlaubt eine genaue Anpassung der Schrumpfbedingungen in der Schrumpfvorrichtung entlang der Transportstrecke. Gemäß einer Ausführungsform der Erfindung können unterschiedlich ausgebildete Blendenkacheln an der Trägerkonstruktion angeordnet werden. Insbesondere können unterschiedliche ausgebildete Blendenkacheln, insbesondere Prallbleche, Konzentrierkacheln, Aufteilungskacheln oder Ausrichtungskachel wie sie bereits oben beschrieben wurden, verwendet werden, wobei mindestens eine der Blendenkacheln ein einfaches Prallblech oder ein Prallblech mit zusätzlichen oberen und / oder unteren Leitvorrichtungen ist. D.h. bei einer Anordnung einer Anzahl n Blendenkacheln an einer Trägerkonstruktion, ist mindestens eine Blendenkachel ein Prallblech, wodurch zumindest in diesem Bereich verhindert wird, dass Schrumpfmittel direkt auf die Artikel oder Artikelzusammenstellungen trifft. Im Bereich dieser mindestens einen Prallblech- Blendenkachel wird die Strömungsrichtung des in den Innenraum der Schrumpfvorrichtung einströmenden Schrumpfmediums umgelenkt, so das Schrumpfmediums oberhalb und / oder unterhalb der Blendenleiste in den Innenraum der Schrumpfvorrichtung einströmt. Die restlichen n-1 Blendenkacheln können je nach den Erfordernissen gemäß des behandelten Artikels / der behandelten Artikelzusammenstellung frei aus dem oben beschriebenen Repertoire ausgewählt werden.

Weiterhin können unterschiedliche breite Blendenkacheln verwendet werden, um je nach Bedarf mehr oder weniger Düsenreihen in einem bestimmten Bereich entlang der Transportstrecke abzublenden. Gemäß einer Ausführungsform ist vorgesehen, dass alle Positionseinheiten an der Trägerkonstruktion mit Blendenkacheln bestückt sind, wobei mindestens eine der Blendenkacheln ein einfaches Prallblech oder ein Prallblech mit zusätzlichen oberen und / oder unteren Leitvorrichtungen ist. In Abhängigkeit von den gewünschten Produktionsbedingungen kann aber auch vorgesehen sein, dass einzelne Positionseinheiten nicht mit Blendenkacheln bestückt werden. Im Bereich dieser freien Positionseinheiten strömt das Schrumpfmedium somit ungehindert und unverändert in den Innenraum der Schrumpfvorrichtung. Die effektive Abblendlänge der Blendenleiste ist somit um die entsprechenden fehlenden dritten Längen der fehlenden Blendenkacheln verringert.

Wird in einer Schrumpfvorrichtung Schrumpffolie als Umverpackung um eine Artikelzusammenstellung geschrumpft, so wird zuerst die Schrumpffolie in einer Folieneinschlagvorrichtung um die Artikelzusammenstellung geschlagen. Seitlich bleiben so genannten Folienaugen offen. Die umhüllten Artikelzusammenstellungen werden auf der Transportstrecke in der Schrumpfvorrichtung so transportiert, dass die Folienaugen in Ebenen parallel zu den Schachtwänden angeordnet sind. Die Mittelachse der Folienaugen ist dementsprechend senkrecht zu den Schachtwänden angeordnet. Beim Schrumpfvorgang wird über die Folienaugen Schrumpfmedium zwischen die Artikel eingetragen, wodurch die Schrumpffolie von innen erwärmt wird. Im Eingangsbereich der Schrumpfvorrichtung ist es vorteilhaft, den oberen Folienlappen der Umverpackung über dem Folienauge zu stabilisieren bzw. nach oben zu lenken, damit das seitliche Folienauge maximal geöffnet bleibt und ausreichend Schrumpfmedium die Artikel eingetragen werden kann. Aus diesem Grund ist es vorteilhaft, wenn in diesem Bereich kein nach unten gerichtetes Schrumpfmedium auf den oberen Folienlappen trifft. Durch Verwendung einer Blendenkachel in Form eines einfachen Prallbleches, kann dies wirksam verhindert werden. Verwendet man dagegen beispielsweise in diesem Bereich eine Blendenkachel mit Leitvorrichtung, die das Schrumpfmedium gezielt nach oben umlenkt, kann der obere Folienlappen gezielt offen gehalten werden. Im Endbereich der Transportstrecke der Schrumpfvorrichtung ist dagegen gewünscht, dass sich die Folie nunmehr aufgrund ihrer Schrumpfeigenschaft zusammenzieht und sich auch der obere Folienlappen nach unten an die Artikel schrumpft. Dies kann beispielsweise dadurch erzielt werden, indem in diesem Bereich eine Blendenkachel angeordnet wird, die mit einer geeigneten Leitvorrichtung das Schrumpfmedium gezielt nach unten umlenkt. Dabei kann es sich sowohl um ein Prallblech mit einer unteren Leitvorrichtung handeln als auch um ein Konzentrier- oder Aufteilblech mit nach unten gerichteten Leitvorrichtungen handeln.

Um die Blendenleiste im Falle einer Umstellung auf ein anderes Produkt einfach und schnell anpassen zu können, ist weiterhin vorgesehen, dass die Blendenkacheln ohne Hinzunahme von Werkzeugen oder anderen Hilfsmitteln austauschbar an der Trägerkonstruktion angeordnet und / oder befestigt sind. Beispielsweise können die Halteelemente als Aufnahmeeinheiten ausgebildet sein, in die die Blendenkacheln eingeschoben werden können und keine Befestigung mittels Schrauben, Nieten etc. notwendig ist, d.h. die Blendenkacheln sind über die Aufnahmeeinheiten lösbar an der Trägerkonstruktion befestigt.

Gemäß einer weiteren Ausführungsform der Erfindung sind die Blendenkacheln jeweils beweglich an der Trägerkonstruktion befestigt, wobei insbesondere der Winkel der Blendenkacheln zur Trägerkonstruktion individuell einstellbar ist. Vorzugsweise kann der Winkel jeder an der Trägerkonstruktion angeordneten Blendenkachel jeweils unabhängig von den anderen an der Trägerkonstruktion angeordneten Blendenkacheln eingestellt werden.

Mit der erfindungsgemäßen Blendenleiste werden ein bis wenige Düsenreihen zumindest bereichsweise gleichzeitig abgeblendet, wobei der Aufbau der Blendenleiste aus Trägerkonstruktion und Blendenkacheln gemäß einer bevorzugten Ausführungsform eine individuelle Anpassung der Schrumpfbedingungen in Bereichen entlang der Transportstrecke innerhalb der Schrumpfvorrichtung ermöglicht. Da durch die Blendenkacheln der Blendenleiste die Düsen nicht verschlossen, sondern das ausströmende Schrumpfmedium nur umgelenkt wird, bleibt der thermodynamische Betriebszustand innerhalb der Schrumpfvorrichtung weitgehend unverändert. Zudem kann die Richtung des in den Innenraum der Schrumpfvorrichtung einströmenden Schrumpfmediums in bestimmten Bereichen der Düsenfläche flexibler eingestellt werden. Mit der einer Blendenleiste mit Blendenkacheln kann das Strömungsbild in der Schrumpfvorrichtung noch besser auf das jeweilige Produkt angepasst werden. Vorteilhaft ist weiterhin, dass die Aufheizzeiten im Tunnel unverändert bleiben, da nur wenige Düsen gezielt abgeblendet werden und somit keine Veränderung der Menge an zugeführtem Schrumpfmedium notwendig ist, um die Strömungsgeschwindigkeit des Schrumpfmediums konstant zu halten.

Vorteilhaft ist zudem, dass bereits bestehende Schrumpfvorrichtungen mit Schachtwänden mit entsprechenden Blendenleisten mit Blendenkacheln nachgerüstet werden können. Um die beschriebene Funktionalität zu erzielen, muss der Verbraucher somit nicht zwingend eine neue Schrumpfvorrichtung anschaffen.

Die Erfindung betrifft weiterhin ein Verfahren zum Heißschrumpfen von Folie um Artikel oder Artikelzusammenstellungen in einer Schrumpfvorrichtung, wie sie beschrieben wurde. Bei dem Verfahren wird mindestens eine einzelne Düsenreihe der mindestens einen Düsenfläche zumindest bereichsweise abgeblendet, so dass das aus den Düsen der abgeblendeten Düsenreihe in den Innenraum der Schrumpfvorrichtung strömende Schrumpfmedium im Bereich der abgeblendeten Düsenreihe umgelenkt wird und nicht direkt auf die Artikel oder Artikelzusammenstellungen trifft. Insbesondere wird die mindestens eine Düsenreihe abgeblendet, indem mindestens eine vertikal bewegliche, der Düsenfläche vorgelagerte Blendenleiste, deren zweite Länge weitgehend der ersten Länge der Schachtwand entspricht, vor die jeweilige Düsenreihe positioniert wird.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine Schrumpfvorrichtung gemäß dem bekannten Stand der Technik.
Figur 2 zeigt eine aus dem Stand der Technik bekannte Möglichkeit zum sukzessiven Verschließen oberer Düsenreihen.
Figuren 3A bis 3D und Figuren 4A bis 4D zeigen unterschiedliche Anordnungen von Blendenleisten gemäß vorliegender Erfindung.
Figuren 5 und 6 zeigen verschiedene Ansichten einer Schachtwand mit einer erfindungsgemäßen Blendenleiste.
Figuren 7A bis 7C zeigt Ausführungsformen einer diagonal angeordneten Blendenleiste.
Figuren 8A und 8B zeigen jeweils eine Ausführungsform, bei der jeder Düsenfläche drei Blendenleisten zugeordnet sind.
Figur 9 zeigt einen Schrumpftunnel mit zwei Innenräumen, in denen jeweils unterschiedliche Produkte verarbeitet werden.
Figur 10A bis 10D zeigen verschiedene Anordnungen bzw. Ausführungsformen von Blendenleisten an einer Schachtwand.
Figur 11 zeigt eine Draufsicht auf eine erfindungsgemäße Blendenleiste an einer Schachtwand.
Figur 12 zeigt unterschiedliche Ausführungsformen von Blendenkacheln.
Figur 13 zeigt die Anordnung einer Blendenkachel gemäß Figur 3C an einer Schachtwand.
Figur 14 zeigt die Anordnung einer Blendenkachel gemäß Figur 3D an einer Schachtwand.
Figur 15 zeigt eine seitliche Ansicht einer Ausführungsform der Trägerkonstruktion.
Figur 16 zeigt eine Ausführungsform einer Blendenleiste mit unterschiedlichen Blendenkacheln.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Figur 1 zeigt eine schematische Ansicht eines Schrumpftunnels 1 mit Schachtwandtechnik. Der Schrumpftunnel 1 ist für die zweibahnige, d.h. die parallele Verarbeitung von zwei Artikeln bzw. Gebinden 10 geeignet. Dafür umfasst der Schrumpftunnel 1 zwei Innenräume 2 und insgesamt drei Schachtwände 3. Insbesondere handelt es sich um zwei äußere Schachtwände 4, bei denen jeweils nur die dem Innenraum 2 zugewandte Seitenwandfläche 9 jeweils zumindest teilweise als Düsenfläche 6 ausgebildet ist. Zwischen den beiden Innenräumen 2 ist eine innere Schachtwand 5 angeordnet, deren beide parallel zu Transportrichtung der Gebinde 10 angeordneten Seitenwandflächen 9 jeweils einem Innenraum 2 zugewandt sind und die beide jeweils zumindest teilweise als Düsenfläche 6 ausgebildet sind, wobei die Düsen 8 vorzugsweise in Reihen angeordnet sind.

Die Gebinde 10 werden über ein gemeinsames Transportband 11 durch den Schrumpftunnel 1 bewegt. Das Schrumpfmedium 7, beispielsweise Heißluft, wird in die Schachtwände 3 eingeblasen und entweicht über Düsen 8 in den Düsenflächen 6 in den jeweiligen Innenraum 2. Hierbei wird eine gleichmäßige Ausströmung des Schrumpfmediums 7 über die gesamte Düsenfläche 6 der Schachtwände 4, 5 erzielt. Nachteilig ist hierbei, dass empfindliche Gebindepositionen nicht relativ zu anderen Positionen geschützt werden können.

Figur 2 zeigt aus dem Stand der Technik bekannte verstellbare Düsenflächen-Verschlussbleche 12. Diese sind beweglich auf den dem Innenraum 2 zugewandten Seitenwandflächen 9 angeordnet und können auf diesen in einer Vertikalbewegung Bv von oben nach unten bzw. von unten nach oben bewegt werden. Ausgehend von einer ersten in Figur 2A dargestellten Arbeitsposition AP1*, in der die Düsenflächen-Verschlussbleche 12 oberhalb der jeweiligen Düsenflächen 6 angeordnet sind und die besonders für Gebinde 10a aus hohen Flaschen 13a verwendet wird, kann nunmehr von oben beginnend Düsenreihe 8* für Düsenreihe 8* verschlossen werden, um den Schrumpftunnel an die Höhe des Packgutes anzupassen. Eine zweite Arbeitsposition AP2* der Düsenflächen- Verschlussbleche 12, bei der beispielhaft die obersten drei Düsenreihen 8* verschlossen sind, wird beispielsweise verwendet, um Gebinde 10b aus Flaschen 13b mit einer geringeren Höhe zu bearbeiten (vgl. Figur 2B). Figur 2C stellt den zweiten Extremfall einer dritten Arbeitsposition AP3* dar, in dem sich die Düsenflächen-Verschlussbleche 12 in der untersten Positionierung bzw.in einer Endposition befinden und somit die gesamten Düsen 8 der jeweiligen Düsenfläche 6 verschließen.

Über die Düsenflächen- Verschlussbleche 12 werden die jeweiligen Düsen 8 bzw. Düsenreihen 8* komplett verschlossen. Dies führt zu einem erhöhten Ausstrom von Schrumpfmedium 7 aus den darunter angeordneten offenen Düsenreihen 8*. Um den Ausstrom an Schrumpfmedium 7 aus den unteren Düsen 8 beim Verschließen der oberen Düsen 8 nicht zu erhöhen, müsste nunmehr die Zufuhr an Schrumpfmedium 7 in die Schachtwände 3, 5 an sich reduziert werden. Problematisch ist dann jedoch, dass durch das Verschließen von Düsen 8 weniger Luft im Innenraum 2 des Schrumpftunnels umgeschlagen wird, wodurch die Innentemperatur im Schrumpftunnel sinkt. Dies ändert den thermodynamischen Betriebszustand und erfordert eine Nachregulierung der Heizleistung o.ä.

Figuren 3A bis 3D und Figuren 4A bis 4D zeigen unterschiedliche Anordnungen von Blendenleisten 20 zur Verwendung in einem Schrumpftunnel gemäß vorliegender Erfindung.

Figuren 3A bis 3D zeigen jeweils zwei komplette Gebinde 10, die parallel über ein Transportband 11 durch zwei parallele Innenräume 2 transportiert werden. Zur Vereinfachung ist jeweils nur die innere Schachtwand 3, 5 dargestellt, d.h. jede der beiden Seitenwandflächen 9 der Schachtwand 3, 5 ist jeweils zumindest teilweise als Düsenfläche 6 ausgebildet. In der dargestellten Ausführungsform in den Figuren 3A bis 3D ist zumindest die untere Hälfte der Seitenwandfläche 9 als Düsenfläche 6 ausgebildet.

Figuren 4A bis 4D zeigen jeweils nur eine Flasche 13 eines Gebindes und einen Teil der Umverpackung 14, insbesondere den oberen Folienlappen 15 und den unteren Folienlappen 16, die das so genannte Folienauge 17 begrenzen. Zur Vereinfachung ist jeweils nur die innere Schachtwand 3, 5 dargestellt. Über einen Verteilerkanal 30 wird Schrumpfmedium 7 in die Schachtwand 3, 5 geleitet und über die Düsen 8 in den Düsenflächen 6 in die Innenräume 2 geleitet. Weiterhin ist in den Figuren 4A bis 4D dargestellt, dass Schrumpfmedium 7 zusätzlich von unten her durch das Transportband 11 auf die Unterseite der Gebinde geleitet wird, um einen ausreichenden Wärmeeintrag in diesem Bereich zu gewährleisten. In der dargestellten Ausführungsform in den Figuren 4 A bis D sind in etwa die unteren 80% der Seitenwandfläche 9 als Düsenfläche 6 ausgebildet.

Innerhalb der Düsenfläche 6 sind Düsen 8, über die das Schrumpfmedium 7 in die Innenräume 2 eingeleitet wird, in so genannten Düsenreihen 8* angeordnet. Die Düsenreihen 8* verlaufen vorzugsweise entlang und parallel zur Transportrichtung der Gebinde 10. Jeder Düsenfläche 6 ist mindestens eine bewegliche Blendenleiste 20 zugeordnet. Insbesondere können die Blendenleisten 20 jeweils in einer Vertikalbewegung Bv von oben nach unten bzw. von unten nach oben bewegt werden.

Ausgehend von einer in den Figuren 3A und 4A dargestellten ersten Arbeitsposition AP1, in der die Blendenleisten 20 oberhalb der jeweiligen Düsenflächen 6 angeordnet sind und die besonders für Gebinde 10 aus hohen Flaschen 13 verwendet werden kann, können die Blendenleisten 20 nunmehr von oben beginnend nach unten verschoben werden, um den Schrumpfmittelstrom 7 bestimmter Düsenreihen 8* gezielt abzublenden. Insbesondere sind die Blendenleisten 20 den Düsenreihen 8* jeweils vorgelagert, so dass die Düsen 8 der jeweiligen Reihe 8* durch die Blendenleisten 20 nicht verschlossen werden. Stattdessen prallt der Strom des Schrumpfmediums 7 gegen die Blendenleiste 20 und wird dadurch nach unten bzw. oben abgelenkt. Dadurch wird erreicht, dass bestimmte Bereiche des Gebindes 10 gezielt vor dem Schrumpfmittelstrom 7 geschützt werden können, ohne dass der thermodynamische Betriebszustand im Innenraum 2 des Schrumpftunnels beeinflusst wird.

Gemäß einer bevorzugten Ausführungsform ist die Breite B der Blendenleiste 20 so gewählt, dass vorzugsweise zwei benachbarte Düsenreihen 8* gemeinsam abgeblendet werden können - vgl. auch Figuren 5 und 6. Insbesondere ist die Breite B größer als zweimal der Abstand zwischen zwei benachbarten Düsenreihen 8-1*, 8-2* und geringer als dreimal der Abstand zwischen zwei benachbarten Düsenreihen 8-1*, 8-2*. In jedem Fall ist die Breite B der Blendenleiste 20 deutlich geringer als die Höhe H der Düsenfläche 6. Insbesondere entspricht die Breite B maximal 30% der Höhe H der Düsenfläche 6, insbesondere liegt die Breite B zwischen 5% - 20% der Höhe H der Düsenfläche 6, vorzugsweise zwischen 10% - 18 %, vorzugsweise bei ca. 15%.

Figuren 3B und 4B zeigen beispielhaft die Positionierung der Blendenleiste 20 in einer zweiten Arbeitsposition AP2, in der jeweils zumindest die oberste Düsenreihe 80* abgeblendet wird. Dies ist beispielsweise vorteilhaft, um den oberen Folienlappen 15 abzustützen, damit dieser nicht vorzeitig durch die nach unten gerichtete Strömungsrichtung des Schrumpfmediums 7 nach unten gedrückt wird. Ein vorzeitig nach unten gedrückter Folienlappen 15 verhindert einen ausreichenden seitlichen Wärmeeintrag in das Innere des Gebindes 10 über das so genannte Folienauge 17. Die in das Innere des Gebindes 10 eingetragene Wärme ist insbesondere notwendig, um die Umverpackung 14, insbesondere die Schrumpffolie, auch von innen ausreichend zu erhitzen und somit ein gutes Schrumpfergebnis zu erzielen.

Figuren 3C und 4C zeigen beispielhaft die Positionierung der Blendenleiste 20 in einer dritten Arbeitsposition AP3, in der jeweils mindestens eine, vorzugsweise zwei, Düsenreihen 8* in einem oberen Bereich der Düsenfläche 6 abgeblendet werden. Insbesondere werden Düsenreihen 8* abgeblendet, die sich auf der Höhe der Etiketten 18 auf den Flaschen 13 befinden. Dadurch wird verhindert, dass Schrumpfmedium 7 direkt auf wärmeempfindliche Etiketten 18 aufgeblasen wird. Die Anzahl der abgeblendeten Düsenreihen 8* hängt von der jeweiligen Breite B der Blendenleiste 20 ab.

Figuren 3D und 4D zeigen beispielhaft die Positionierung der Blendenleiste 20 in einer vierten Arbeitsposition AP4 bzw. unteren Endposition, in der jeweils die untersten Düsenreihen 8* der Düsenfläche 6 abgeblendet werden. Dies kann gewünscht werden, um insbesondere ein nach unten Klappen des unteren Folienlappens 16 zu verhindern.

Figur 5 und 6 zeigen verschiedene Ansichten einer Düsenfläche 6 einer Schachtwand 3 mit einer Höhe H und eine Länge L₃ und einer Blendenleiste 20 mit einer Breite B und eine Länge L₂₀, die der Länge L₃ der Schachtwand 3 entspricht. Die Blendenleiste 20 ist der Düsenfläche 6 vertikalbeweglich zugeordnet, so dass in Abhängigkeit von der jeweiligen Positionierung der Blendenleiste 20 jeweils unterschiedliche Düsenreihen 8* abgeblendet, und somit unterschiedliche Bereiche der Gebinde geschützt werden können.

Figur 7 zeigt eine Ausführungsform einer diagonal angeordneten Blendenleiste 22. Diese weist in etwa dieselbe Länge wie die Schachtwand 3 auf. Die Anordnung der Blendenleiste 22 kann beispielsweise geändert werden, in dem der Anfangsbereich 24 und der Endbereich 26 jeweils höhenvariabel, d.h. mittels einer Vertikalbewegung Bv höhenverschieblich sind (vgl. Figuren 7A und 7B). Alternativ kann gemäß Figur 7C vorgesehen sein, dass die Blendenleiste 22 an einem Drehpunkt D befestigt ist, wodurch ebenfalls unterschiedliche diagonale Anordnungen der Blendenleiste 22 relativ zur Düsenfläche 6 der Schachtwand 3 eingestellt werden können. Beispielhaft ist eine Blendenleiste 22 in einer ersten Anordnung 22(1) und einer zweiten Anordnung 22(2) dargestellt.

Figuren 8A und 8B zeigen jeweils eine Ausführungsform einer inneren Schachtwand 5, bei der jeder Seitenwandfläche 9 bzw. Düsenfläche 6 jeweils drei Blendenleisten 20-1, 20-2 und 20-3 zugeordnet sind. Die Blendenleisten 20-1, 20-2 und 20-3 können unabhängig voneinander vertikal bewegt, insbesondere verschoben, werden und somit in unterschiedlichen Höhen angeordnet werden. Mit einer solchen Anordnung ist es möglich, ein, zwei oder drei unterschiedliche Bereiche der durchlaufenden Gebinde (nicht dargestellt) gezielt zu schützen. In Figur 8B ist beispielsweise eine Ausführungsform dargestellt, bei der sowohl der Bereich des oberen Folienlappens 15 (vgl. Figuren 3B und 4B), als auch der Etikettenbereich 18 (vgl. Figuren 3C und 4C) und zusätzlich der Bereich des unteren Folienlappens 16 (vgl. Figuren 3D und 4D) geschützt werden.

Figur 9 zeigt einen Schrumpftunnel 100 mit zwei Innenräumen 2-1 und 2-2, in denen jeweils unterschiedliche Produkte, insbesondere Gebinde 10a und 10b unterschiedlicher Höhe, verarbeitet werden. Die vertikale Positionierung der Blendenleisten 20 der Schachtwände 3 ist jeweils unabhängig voneinander einstellbar, insbesondere sind die Blendenleisten 20b und 20c der inneren Schachtwand 5 unabhängig voneinander einstellbar. Gemäß der dargestellten Ausführungsform werden die Blendenleisten 20a und 20b, die jeweils im ersten Innenraum 2-1 angeordnet sind, in weitgehend einer erste Höhe h1 angeordnet, die der Höhe der Gebinde 10a angepasst ist, so dass jeweils der obere Folienlappen der Gebinde 10a geschützt ist. Die Blendenleisten 20c und 20d, die jeweils im zweiten Innenraum 2-2 angeordnet sind, werden in weitgehend einer zweiten Höhe h2 angeordnet, die der Höhe der Gebinde 10b angepasst ist, so dass jeweils deren obere Folienlappen geschützt sind. Insbesondere kann vorgesehen sein, dass jeweils die Blendenleisten 20a und 20b bzw. 20c und 20d, die jeweils demselben Innenraum 2-1 bzw. 2-2 zugeordnet sind, gemeinsam reguliert und eingestellt werden können. Ein Schrumpftunnel 100 mit erfindungsgemäßen Blendenleisten 20 kann somit vorteilhafterweise eingesetzt werden, um parallel Gebinde 10a, 10b aus unterschiedlichen Artikeln bzw. Flaschen 13a, 13b zu verarbeiten.

Figur 10A bis 10D zeigen verschiedene Anordnungen bzw. Ausführungsformen von Blendenleisten 20 an einer inneren Schachtwand 5. Figur 10A zeigt eine erste Anordnung, wobei die Blendenleisten 20 in einem geringen Abstand zu den Düsen 8 der Düsenfläche 6 angeordnet sind. Der Abstand zwischen Düsen 8 und Blendenleiste 20 beträgt beispielsweise zwischen 1 mm bis 3mm. Gemäß der in Figur 10B dargestellten Ausführungsform kann der Abstand zwischen den Düsenflächen 6 und den Blendenleisten 20 durch eine Horizontalbewegung BH variiert werden. Durch die Vergrößerung bzw. Verringerung des Abstandes kann der Strömungsverlauf bzw. das Einströmungsverhalten des Schrumpfmediums 7 in den Innenraum 2 vorteilhaft verändert werden.

Eine weitere Einstellmöglichkeit ist in Figur 10C dargestellt. Hierbei kann der Winkel α, in dem die Blendenleiste 20 zur Seitenwandfläche 9 der Schachtwand 5 angestellt ist, variiert werden. Somit ist eine vorteilhafte Umlenkung der Strömungsrichtung des an der Blendenleiste 20 abprallenden Schrumpfmediums 7 möglich. Insbesondere sind unterschiedliche Winkeleinstellungen α1 und α2 dargestellt.

Figur 10D zeigt eine Blendenleiste 20, die an ihrer oberen und unteren Kante jeweils zusätzliche obere Leitbleche 28o und untere Leitbleche 28o aufweist, wodurch ebenfalls eine vorteilhafte Umlenkung der Strömungsrichtung des an der Blendenleiste 20 abprallenden Schrumpfmediums 7 möglich ist.

Figur 11 zeigt eine Draufsicht auf eine Blendenleiste 20c bestehend aus einer Trägerkonstruktion 40 und daran angeordneten Blendenkacheln 50 an einer Schachtwand 3. Die Blendenleiste 20c ist parallel zur Transportrichtung TR angeordnet und der Schachtwand 3 vorgelagert, so dass aus den Düsen 8 einer Düsenreihe 8* ausströmendes Schrumpfmedium (nicht dargestellt) durch die Blendenleiste 20c abgeblendet bzw. umgelenkt wird. Die Länge L_{B} der Blendenleiste 20c entspricht in etwa der Länge L_{S} der Schachtwand 3. Die Trägerkonstruktion 40 der Blendenleiste 20c ist für das Schrumpfmedium weitgehend durchlässig. Die Trägerkonstruktion 40 ist kammartig aufgebaut, insbesondere umfasst die Trägerkonstruktion 40 eine das Rückgrat bzw. den Kammrücken bildende Rahmenkonstruktion 42 aus ersten Rahmenelementen 43, die parallel zur Transportrichtung TR bzw. parallel zur Schachtwand 3 angeordnet ist. An dieser den Kammrücken bildenden Rahmenkonstruktion 42 sind eine Mehrzahl, mindestens jedoch drei, Halteelemente 44 angeordnet. Bei den Halteelementen 44 handelt es sich beispielsweise um senkrecht zu den ersten Rahmenelementen 43 angeordneten zweite Rahmenelemente 45. Zwischen oder an den Halteelementen 44, 45 sind Blendenkacheln 50 angeordnet bzw. befestigt. Der mittlere Abstand d_{H} zwischen den Halteelementen 44, 45 entspricht in etwa der Länge L₅₀ der Blendenkacheln 50 parallel zur Transportrichtung TR.

Die Trägerkonstruktion 40 ist vorzugsweise relativ leicht ausgeführt. Die notwendige Steifigkeit wird beispielsweise dadurch erreicht, dass die den Kammrücken bildende Rahmenkonstruktion 42 aus mindestens zwei parallel angeordneten ersten Rahmenelementen 43 mit dazwischen angeordneten versteifenden Querelementen (nicht dargestellt) besteht. Eine solche Konstruktion garantiert gleichzeitig die notwendige Durchlässigkeit für das Schrumpfmedium.

Je nach zu verarbeitendem Produkt können unterschiedliche Blendenkacheln 50 an der Trägerkonstruktion 40 angeordnet werden, wobei mindestens eine der Blendenkacheln 50 als Prallblech 50b, 50c oder 50d (vgl. Figur 12B - 12D) ausgebildet ist. Ein Austausch der einzelnen Blendenkacheln 50 der Blendenleiste 20c ist einfacher und flexibler möglich als der Austausch einer kompletten, durchgängigen Blendenleiste (nicht dargestellt) mit einer Länge L_{B}, die in etwa der Länge L_{S} der Schachtwand 3 entspricht. Zudem ist eine flexible Variation der Schrumpfbedingungen entlang der Transportstrecke möglich, wie sie nachfolgend im Zusammenhang mit Figur 16 erläutert werden wird.

Figuren 12 zeigen unterschiedliche Ausführungsformen von Blendenkacheln 50 in seitlicher Darstellung sowie deren Anordnung an einer Schachtwand 3. Figuren 12 stellen schematisch jeweils einen Querschnitt durch eine innere Schachtwand 5 dar, bei der beide Seitenwandflächen 9 teilweise als Düsenflächen 6 mit Düsenreihen 8* ausgebildet sind. Figuren 12B bis 12E zeigen jeweils Blendenkacheln 50b bis 50e, deren Breite B in etwa dem Abstand d zweier benachbarter Düsenreihen 8* entspricht. Die Blendenkacheln 50b, 50c oder 50d werden auch als Prallbleche bezeichnet. Das aus der jeweils hinter der Blendenkachel 50b bis 50d angeordneten Düsenreihe 8a* austretende Schrumpfmedium 7 prallt gegen die Blendenkachel 50b, 50c oder 50d und wird daraufhin umgelenkt, so dass im Bereich der Blendenkachel 50b, 50c oder 50d kein Schrumpfmedium 7 direkt in den Innenraum 2 strömt. Insbesondere weist die Blendenkachel 50c (vgl. Figur 12C) ein oberes Leitblech 28o auf, mit der die Strömungsrichtung des Schrumpfmediums 7 gezielt nach oben umgelenkt werden kann. Die Blendenkachel 50d (vgl. Figur 12D) weist ein oberes Leitblech 28o und ein unteres Leitblech 28u auf, mit der die Strömungsrichtung eines Teils des Schrumpfmediums 7 gezielt nach oben umgelenkt und ein anderer Teil des Schrumpfmedium 7 gezielt nach unten umgelenkt werden kann.

In den Figuren 13 und 14 sind diese weitere Ausführungsformen von Blendenkacheln 50 und deren Einfluss auf die Strömungsrichtung des Schrumpfmediums 7 noch einmal verdeutlicht, wobei in Figur 14 eine als Prallblech ausgebildete Blendenkachel 50d* dargestellt ist, deren Breite in etwa zweimal dem Abstand zweier benachbarter Düsenreihen 8* entspricht, so dass vorteilhaft zwei Düsenreihen 8a* abgeblendet werden können. Insbesondere erkennt man hierbei, dass das obere Leitblech 28o nicht nur die Strömungsrichtung des aus der abgeblendeten Düsenreihe 8a* austretenden Schrumpfmediums 7 umlenkt. Stattdessen bewirkt das obere Leitblech 28o auch eine Umlenkung der Strömungsrichtung des aus den darüber angeordneten, nicht abgeblendeten Düsenreihe 8b* ausströmenden Schrumpfmediums 7. Dies kann beispielsweise vorteilhaft verwendet werden, um den oberen Folienlappen 15 einer Umverpackung 14, insbesondere einer Schrumpffolie, zu stabilisieren und ein Flattern bzw. vorzeitiges herunterdrücken dieses oberen Folienlappens 15 zu verhindern.

Figur 12E zeigt eine seitliche Darstellung einer auch als Aufteilungskachel bezeichnete Blendenkachel 50e, die eine Mehrzahl von Öffnungen 52 umfasst. Das aus der abgeblendeten Düsenreihe 8a* austretende Schrumpfmedium 7 trifft auf die Blendenkachel 50e und tritt durch die Vielzahl an Öffnungen 52 in den Innenraum 2 ein. Der Strömungsverlauf des Schrumpfmediums 7 wird durch die Blendenkachel 50e somit in feinere Ströme 7A aufgeteilt.

Figuren 12F bis 12H zeigen jeweils Blendenkacheln 50f, 50g, 50h, deren maximale Breite B in etwa dreimal dem Abstand d zwischen zwei benachbarten Düsenreihen 8* entspricht. Mit solchen Blendenkacheln 50f, 50g, 50h können vorteilhaft drei benachbarte Düsenreihen 8a* gleichzeitig abgeblendet werden. Figur 3F zeigt eine erste Ausführungsform 50f einer so genannten Konzentrierkachel, bei der das aus den drei abgeblendeten Düsenreihen 8a* ausströmende Schrumpfmedium 7 durch die Blendenkachel 50f umgelenkt und konzentriert über eine Öffnung 53 der Blendenkachel 50f weitgehend senkrecht zur Düsenfläche 6 in den Innenraum 2 abgegeben wird. Figur 12G zeigt eine Ausführungsform 50g einer Aufteilungskachel, bei der der Strömungsverlauf des Schrumpfmediums 7 in feinere Ströme 7_{A} aufgeteilt und in gewünschte unterschiedliche Richtungen umgelenkt wird. Figur 12H zeigt eine weitere Ausführungsform einer als Aufteilungskachel bezeichneten Blendenkachel 50h mit einer Vielzahl von Öffnungen 52, wobei jeder Öffnung zusätzlich eine Leitvorrichtung, insbesondere ein Leitblech 28, zugeordnet ist. Der Strömungsverlauf des Schrumpfmediums 7 wird in feinere Ströme 7_{A} aufgeteilt, die alle dieselbe Strömungsrichtung aufweisen. Die dargestellten Ausführungsformen an Blendenkacheln 50b bis 50h sind nur beispielhaft zu verstehen, weitere geeignete Formen sollen von der Erfindung ebenfalls umfasst sein.

Figur 15A und 15B stellen jeweils eine seitliche Ansicht einer Ausführungsform der Trägerkonstruktion 40 dar, die ein schnelles Auswechseln der Blendenkacheln 50 ermöglicht. An der den Kammrücken bildenden Rahmenkonstruktion 42 sind in definierten Abständen, die jeweils in etwa der Länge L50 der einzelnen Blendenkacheln 50 entsprechen, hakenförmige Halteelemente 44 angeordnet, in denen die Blendenkacheln 50 schnell auswechselbar angeordnet, insbesondere eingeschoben, werden können (siehe Figur 15B). Weitere Ausführungsformen von Halteelementen 44, die ein schnelles Auswechseln der Blendenkacheln 50 erlauben, können ebenfalls zum Einsatz kommen. Insbesondere kann vorgesehen sein, dass zusätzliche Stabilisierungselemente (nicht dargestellt) zwischen den Halteelementen 44 vorgesehen sind. Vorzugsweise werden zusätzliche Halteelementen 44 als Stabilisierungselemente verwendet, um die Stabilität der Halterung der Blendenkacheln 50 zu erhöhen.

Figur 16 zeigt eine Ausführungsform einer Blendenleiste 20d mit unterschiedlichen Blendenkacheln 50c und 50z. Gemäß vorliegender Ausführungsform umfasst die Blendenleiste 20d eine Trägerkonstruktion 40 zur Aufnahme von bis zu fünf Blendenkacheln 50. Insbesondere ist es durch Verwendung unterschiedlicher Blendenkacheln 50 möglich, die Abblendung des Schrumpfmediums (nicht dargestellt) in unterschiedlichen Bereichen der Schrumpfvorrichtung in Transportrichtung TR variabel zu gestalten. Beispielsweise kann vorgesehen sein, in einem ersten Anfangsbereich I eine Blendenkachel 50c gemäß Figur 3C und Figur 4 zu verwenden, um den oberen Folienlappen (vgl. Figur 4) zu unterstützen. In einem mittleren Bereich II kann beispielsweise vorgesehen sein, keine Blendenkacheln 50 anzubringen, um in diesem mittleren Bereich II eine herkömmliche Eindüsung des Schrumpfmediums zu erzielen. In einem dritten Endbereich III kann dagegen vorgesehen sein, einen konzentrierten Strahl an Schrumpfmedium mittels einer Blendenkachel 50f analog zu Figur 3F auf den oberen Folienlappen zu lenken, um den Abschluss des Schrumpfprozesses gezielt zu unterstützen.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1, 100: Schrumpftunnel
- 2: Innenraum
- 3: Schachtwand
- 4: äußere Schachtwand
- 5: innere Schachtwand
- 6: Düsenfläche
- 7: Schrumpfmedium
- 8 / 8*: Düse / Düsenreihe
- 9: Seitenwandfläche
- 10: Gebinde
- 11: Transportband
- 12: Düsenflächen- Verschlussblech
- 13: Flasche
- 14: Umverpackung
- 15: oberer Folienlappen
- 16: unterer Folienlappen
- 17: Folienauge
- 18: Etikett
- 20: Blendenleiste
- 22: Blendenleiste
- 24: Anfangsbereich
- 26*: Endbereich
- 28: Leitblech
- 30: Verteilerkanal
- 40: Trägerkonstruktion
- 42: Rahmenkonstruktion
- 43: erste Rahmenelemente
- 44: Halteelement
- 45: zweite Rahmenelemente
- 50: Blendenkachel
- 52: Öffnung
- 53: Öffnung
- AP: Arbeitsposition
- B: Breite
- B_{H}: Horizontalbewegung
- Bᵥ: Vertikalbewegung
- D: Drehpunkt
- d: Abstand zwischen zwei Düsenreihen
- d_{H}: Abstand zwischen Halteelementen
- I, II, III: Bereiche entlang der Transportstrecke
- h, H: Höhe
- L: Länge
- TR: Transportrichtung

## Patentansprüche

1. Schrumpfvorrichtung (1) zum Heißschrumpfen von Folie (14) um Artikel oder Artikelzusammenstellungen (10), wobei die Schrumpfvorrichtung (1) mindestens einem Innenraum (2) mit einer Transportstrecke (11) für die Artikel oder Artikelzusammenstellungen (10) und mindestens ein Mittel (30) zur Zuführung eines Schrumpfmediums (7) in einen Innenraum (2) der Schrumpfvorrichtung (1) umfasst, wobei die Schrumpfvorrichtung (1) mindestens eine Schachtwand (3) einer ersten Länge (LS) mit mindestens einer dem Innenraum (2) der Schrumpfvorrichtung (1) zugewandten Düsenfläche (6) mit einer Mehrzahl von auf die Artikel oder Artikelzusammenstellungen (10) gerichteten Düsen (8) aufweist, wobei die Düsen (8) in Düsenreihen (8*) angeordnet sind und wobei das Schrumpfmedium (7) durch die Düsen (8) in einer Strömungsrichtung in den Innenraum (2*) der Schrumpfvorrichtung (1) leitbar ist, **dadurch gekennzeichnet, dass** der mindestens einen Düsenfläche (6) der Schachtwand (3) mindestens eine bewegliche Blendenleiste (20) zugeordnet ist, mit einer zweiten Länge (LB), die weitgehend der ersten Länge (Ls) der Schachtwand (3) entspricht, wobei die Blendenleiste (20) in einer ersten Arbeitsposition (AP1) weitgehend einer Oberkante der Schachtwand (3) zugeordnet ist und wobei die Blendenleiste (20) durch eine Vertikalbewegung (Bv) in mindestens eine zweite Arbeitsposition (AP2) bringbar ist, wobei die Blendenleiste (20) in der mindestens einen zweiten Arbeitsposition (AP2) mindestens einer Düsenreihe (8*) vorgelagert und von dieser beabstandet ist, so dass die Strömungsrichtung des in den Innenraum (2) der Schrumpfvorrichtung (1) einströmenden Schrumpfmediums (7) zumindest in einem Teilbereich der zweiten Länge (LB) der Blendenleiste (20) umgelenkt ist und in Höhe der mindestens einen Blendenleiste (20) zumindest in dem Teilbereich kein Schrumpfmedium (7) direkt auf die Artikel oder Artikelzusammenstellungen (10) trifft, wobei das Schrumpfmediums (7) in dem zumindest einen Teilbereich oberhalb und / oder unterhalb der Blendenleiste (20) in den Innenraum (2) der Schrumpfvorrichtung (1) einleitbar ist.

2. Schrumpfvorrichtung (1) nach Anspruch 1, wobei die Schrumpfvorrichtung Mittel zur Vertikalpositionierung umfasst, über die die Vertikalposition der mindestens einen Blendenleiste (20) automatisiert und / oder gesteuert und / oder manuell einstellbar ist.

3. Schrumpfvorrichtung (1) nach einem der voranstehenden Ansprüche, wobei die Schrumpfvorrichtung (1) Mittel zur Winkeleinstellung umfasst, über die der Winkel (α) der mindestens einen Blendenleiste (20) zur Düsenfläche (6) einstellbar ist.

4. Schrumpfvorrichtung (1) nach einem der voranstehenden Ansprüche, wobei die Blendenleiste (20) eine Breite (B) senkrecht zur zweiten Länge (L_{B}) der Blendenleiste (20) und weitgehend senkrecht zur Transportrichtung aufweist, wobei die Breite (B) größer oder gleich dem mittleren Abstand zweier benachbarter Düsenreihen (8*) zuzüglich einmal dem Düsendurchmesser ist.

5. Schrumpfvorrichtung (1) nach Anspruch 4, wobei die Breite (B) der Blendenleiste (20) kleiner oder gleich zweimal dem mittleren Abstand zweier benachbarter Düsenreihen (8*) zuzüglich einmal dem Düsendurchmesser ist oder wobei die Breite (B) der Blendenleiste (20) kleiner oder gleich dreimal dem mittleren Abstand zweier benachbarter Düsenreihen (8*) zuzüglich einmal dem Düsendurchmesser ist.

6. Schrumpfvorrichtung (1) nach einem der voranstehenden Ansprüche, wobei die Schrumpfvorrichtung (1) Mittel zur Horizontalpositionierung umfasst, über die der Abstand zwischen der mindestens einen Blendenleiste (20) und der Düsenfläche (6) manuell, automatisiert und / oder gesteuert einstellbar ist.

7. Schrumpfvorrichtung (1) nach einem der voranstehenden Ansprüche, wobei der mindestens einen Düsenfläche (6) der Schachtwand (3) mindestens zwei bewegliche Blendenleisten (20) zugeordnet sind, wobei die Vertikalposition der mindestens zwei Blendenleisten (20) unabhängig voneinander einstellbar ist und / oder wobei die Winkel (α) der mindestens zwei Blendenleisten (20) unabhängig voneinander zur Düsenfläche (6) einstellbar sind und / oder wobei die Schrumpfvorrichtung (1) Mittel zur Horizontalpositionierung umfasst, über die der Abstand zwischen der mindestens zwei Blendenleisten (20) und der Düsenfläche (6) jeweils unabhängig voneinander einstellbar ist.

8. Schrumpfvorrichtung (1) nach einem der voranstehenden Ansprüche, wobei die mindestens eine Blendenleiste (20) eine Trägerkonstruktion (40) umfasst, mit mindestens zwei an der Trägerkonstruktion (40) angeordneten Blendenkacheln (50) oder mit mindestens zwei Positionseinheiten für die Anordnung von Blendenkacheln (50) an der Trägerkonstruktion (40).

9. Schrumpfvorrichtung (1) nach Anspruch 8, wobei die Trägerkonstruktion (40) eine zweite Länge (LT) aufweist, die in etwa der ersten Länge (LS) der Schachtwand (3) entspricht und wobei die Trägerkonstruktion (40) als kammartige Rahmenkonstruktion (42) ausgebildet ist, mit mindestens einem den Kammrücken bildenden ersten Rahmenelement (42) einer zweiten Länge (LR), die in etwa der ersten Länge (LS) der Schachtwand (3) entspricht und mit an dem ersten Rahmenelement (42) angeordneten, die Kammzinken bildenden Halteelementen (44), wobei jeweils eine Blendenkachel (50) zwischen oder an jeweils zwei Halteelementen (44) anordnenbar ist.

10. Schrumpfvorrichtung (1) nach einem der Ansprüche 8 oder 9, wobei mindestens zwei Blendenkacheln (50) in Transportrichtung (TR) aufeinander folgend an der Trägerkonstruktion (40) angeordnet sind, wobei die Blendenkacheln (50) in Transportrichtung (TR) jeweils eine dritte Länge (LK) aufweisen und wobei die Summe der dritten Längen (LK) der an der Trägerkonstruktion (40) angeordneten Blendenkacheln (50) kleiner oder gleich der zweiten Länge der Trägerkonstruktion (40) bzw. kleiner oder gleich der ersten Länge (LS) der Schachtwand (3) ist.

11. Schrumpfvorrichtung (1) nach einem der Ansprüche 8 bis 10, wobei mindestens zwei unterschiedlich ausgebildete Blendenkacheln (50) an der Trägerkonstruktion (40) angeordnet sind.

12. Schrumpfvorrichtung (1) nach Anspruch 11, wobei an einer Trägerkonstruktion eine erste Anzahl n an Blendenkacheln (50) angeordnet sind, wobei mindestens eine der Blendenkacheln und maximal n-1 Blendenkacheln (50) Mittel (53) zur Konzentrierung, zur Aufteilung und / oder Ausrichtung der Strömung des Schrumpfmediums (7) umfassen.

13. Schrumpfvorrichtung (1) nach einem der Ansprüche 8 bis 12, wobei die Blendenkacheln (50) austauschbar an der Trägerkonstruktion (40) angeordnet und / oder befestigt sind, insbesondere wobei Trägerkonstruktion (40) Aufnahmeeinheiten für die Blendenkacheln (50) umfasst, wobei die Blendenkacheln (50) über die Aufnahmeeinheiten lösbar an der Trägerkonstruktion (40) befestigt sind.

14. Schrumpfvorrichtung (1) nach einem der Ansprüche 8 bis 13, wobei die Blendenkacheln (50) beweglich an der Trägerkonstruktion (40) befestigt sind und / oder wobei der Winkel der Blendenkacheln (50) zur Trägerkonstruktion (40) individuell einstellbar ist.

15. Verfahren zum Heißschrumpfen von Folie (14) um Artikel oder Artikelzusammenstellungen (10) in einer Schrumpfvorrichtung (1), die mindestens einen Innenraum (2) mit einer Transportstrecke (11) für die Artikel oder Artikelzusammenstellungen (10) und mindestens ein Mittel (30) zur Zuführung eines Schrumpfmediums (7) in einen Innenraum (2) der Schrumpfvorrichtung (1) umfasst, wobei der Innenraum (2) mindestens eine Schachtwand (3) einer ersten Länge (LS) und mit mindestens einer dem Innenraum (2) zugewandten Düsenfläche (6) mit einer Mehrzahl von auf die Artikel oder Artikelzusammenstellungen (10) gerichteten Düsen (8) aufweist, wobei die Düsen (8) in Düsenreihen (8*) angeordnet sind und wobei das Schrumpfmedium (7) durch die Düsen (8) in den Innenraum (2*) der Schrumpfvorrichtung (1) geleitet wird, **dadurch gekennzeichnet, dass** mindestens eine einzelne Düsenreihe (8*) der mindestens einen Düsenfläche (6) der Schachtwand (3) zumindest bereichsweise abgeblendet werden kann, so dass das aus den Düsen (8) der zumindest bereichsweise abgeblendeten Düsenreihe (8*) in den Innenraum (2) der Schrumpfvorrichtung (1) strömende Schrumpfmedium (7) im Teilbereich der abgeblendeten Düsenreihe (8*) in eine nach oben und / oder unten gerichtete Strömung umgelenkt wird und in diesem Teilbereich nicht direkt auf die Artikel oder Artikelzusammenstellungen (10) trifft, wobei die mindestens eine Düsenreihe (8*) abgeblendet wird, indem mindestens eine vertikal bewegliche, der Düsenfläche (6) vorgelagerte Blendenleiste (20), deren zweite Länge (LB) weitgehend der ersten Länge (LS) der Schachtwand (3) entspricht, so beabstandet vor die jeweilige Düsenreihe (8*) positioniert wird, dass das Schrumpfmedium in dem zumindest einen Teilbereich oberhalb und / oder unterhalb der Blendenleiste in den Innenraum der Schrumpfvorrichtung eingeleitet wird..

## Claims

1. A shrinking apparatus (1) for heat shrinking of a film (14) around articles or article compilations (10) wherein the shrinking apparatus (1) comprises at least one interior space (2) with a transport lane (11) for the articles or article compilations (10) and at least one means (30) for feeding the shrink wrap medium (7) into an interior space (2) of the shrinking apparatus (1), wherein the shrinking apparatus (1) has at least one shaft wall (3) of a first length (LS) with at least one nozzle area (6) facing the interior space (2) of the shrinking apparatus (1) and having a plurality of nozzles (8) directed at the articles or article compilations (10), wherein the nozzles (8) are arranged in nozzle rows (8*), and wherein the shrink wrap medium (7) can be passed through the nozzles (8) in a direction of flow into the interior space (2*) of the shrinking apparatus (1), **characterised in that** the at least one nozzle area (6) of the shaft wall (3) is associated with at least one movable cover rail (20) of a second length (LB), which largely corresponds to the first length (LS) of the shaft wall (3), wherein the cover rail (20) is largely associated with a top edge of the shaft wall (3) in a first working position (AP1), and wherein the cover rail (20) can be brought into at least one second working position (AP2) by a vertical movement (BV), wherein, in the at least one second working position (AP2), the cover rail (20) is arranged in front of at least one nozzle row (8*) and spaced apart therefrom such that the direction of flow of the shrink wrap medium (7) flowing into the interior space (2) of the shrinking apparatus (1) is deflected in at least one partial section of the second length (LB) of the cover rail (20) and no shrink wrap medium (7) can be directly applied onto the articles or article compilations (10) at the level of the at least one cover rail (20) at least **in that** partial section, wherein the shrink wrap medium (7) can be introduced into the interior space (2) of the shrinking apparatus (1) in the at least one partial section above and/or below the cover rail (20).

2. The shrinking apparatus (1) as recited in claim 1 wherein the shrinking apparatus comprises means for vertical positioning by which the vertical position of the at least one cover rail (20) is adjustable in an automatic and/or controlled and/or manual manner.

3. The shrinking apparatus (1) as recited in one of the previous claims wherein the shrinking apparatus (1) comprises means for angle adjustment by which the angle (α) of the at least one cover rail (20) in relation to the nozzle surface (6) is adjustable.

4. The shrinking apparatus (1) as recited in one of the previous claims wherein the cover rail (20) has a width (B) in perpendicular to the second length (LB) of the cover rail (20) and largely in perpendicular to the transport direction, wherein the width (B) is greater than or equal to the average distance of two adjacent nozzle rows (8*) plus once the nozzle diameter.

5. The shrinking apparatus (1) as recited in claim 4 wherein the width (B) of the cover rail (20) is less than or equal to twice the average distance of two adjacent nozzle rows (8*) plus once the nozzle diameter or wherein the width (B) of the cover rail (20) is less than or equal to three times the average distance of two adjacent nozzle rows (8*) plus once the nozzle diameter.

6. The shrinking apparatus (1) as recited in one of the previous claims wherein the shrinking apparatus (1) comprises means for horizontal positioning by which the space between the at least one cover rail (20) and the nozzle surface (6) is adjustable in a manual, automated, and/or controlled manner.

7. The shrinking apparatus (1) as recited in one of the previous claims wherein the at least one nozzle surface (6) of the shaft wall (3) is associated with at least two movable cover rails (20) wherein the vertical positions of the at least two cover rails (20) are adjustable independently of each other and/or wherein the angles (α) of the at least two cover rails (20) in relation to the nozzle surface (6) are adjustable independently of each other and/or wherein the shrinking apparatus (1) comprises means for horizontal positioning by which the space between the at least two cover rails (20) and the nozzle surface (6) are respectively adjustable independently of each other.

8. The shrinking apparatus (1) as recited in one of the previous claims wherein the at least one cover rail (20) comprises a carrier construction (40) with at least two cover tiles (50) arranged on the carrier construction (40) or with at least two position units for arranging cover tiles (50) on the carrier construction (40).

9. The shrinking apparatus (1) as recited in claim 8 wherein the carrier construction (40) has a second length (LT), which corresponds approximately to the first length (LS) of the shaft wall (3) and wherein the carrier construction (40) takes the form of a comb-like frame construction (42), with at least one first frame element (42) forming the back of the comb and having a second length (LR), which corresponds approximately to the first length (LS) of the shaft wall (3), and with holding elements (44) arranged on the first frame element (42) and forming the teeth of the comb, wherein respectively one cover tile (50) can be arranged between or at two respective holding elements (44).

10. The shrinking apparatus (1) as recited in one of the claims 8 or 9 wherein at least two cover tiles (50) are arranged one after the other in transport direction (TR) on the carrier construction (40), wherein the cover tiles (50) each have a third length (LK) as extending in transport direction (TR), and wherein the sum of the third lengths (LK) of the cover tiles (50) arranged on the carrier construction (40) is less than or equal to the second length of the carrier construction (40) and accordingly less than or equal to the first length (LS) of the shaft wall (3).

11. The shrinking apparatus (1) as recited in one of the claims 8 to 10 wherein at least two differently formed cover tiles (50) are arranged on the carrier construction (40).

12. The shrinking apparatus (1) as recited in claim 11 wherein a first number n of cover tiles (50) is arranged on a carrier construction, wherein at least one of the cover tiles and a maximum of n-1 cover tiles (50) comprise means (53) for concentrating, for dividing, and/or for aligning the flow of the shrink wrap medium (7).

13. The shrinking apparatus (1) as recited in one of the claims 8 to 12 wherein the cover tiles (50) are arranged on and/or fastened to the carrier construction (40) such that they can be exchanged, in particular wherein the carrier construction (40) comprises reception units for the cover tiles (50), wherein the cover tiles (50) are detachably fastened to the carrier construction (40) by means of the reception units.

14. The shrinking apparatus (1) as recited in one of the claims 8 to 13 wherein the cover tiles (50) are movably attached to the carrier construction (40) and/or wherein the angle of the cover tiles (50) in relation to the carrier construction (40) can be individually adjusted.

15. A method for heat shrinking of a film (14) around articles or article compilations (10) in a shrinking apparatus (1), which comprises at least one interior space (2) with a transport lane (11) for the articles or article compilations (10) and at least one means (30) for feeding the shrink wrap medium (7) into an interior space (2) of the shrinking apparatus (1), wherein the interior space (2) has at least one shaft wall (3) of a first length (LS) and with at least one nozzle area (6) facing the interior space (2) and having a plurality of nozzles (8) directed at the articles or article compilations (10), wherein the nozzles (8) are arranged in nozzle rows (8*), and wherein the shrink wrap medium (7) is passed through the nozzles (8) into the interior space (2*) of the shrinking apparatus (1), **characterised in that** at least one single nozzle row (8*) of the at least one nozzle area (6) of the shaft wall (3) can be covered at least in sections such that the shrink wrap medium (7) flowing out of the nozzles (8) of the at least section-wise covered nozzle row (8*) into the interior space (2) of the shrinking apparatus (1) is deflected in the partial section of the covered nozzle row (8*) into a flow that is directed upward and/or downward and, in this partial section, is not directly applied onto the articles or article compilations (10), wherein the at least one nozzle row (8*) is covered by at least one vertically movable cover rail (20) in front of the nozzle area (6), which cover rail (20) is of a second length (LB) largely corresponding to the first length (LS) of the shaft wall (3), and which is positioned spaced apart from and in front of the respective nozzle row (8*) such that the shrink wrap medium (7) is introduced into the interior space of the shrinking apparatus in the at least one partial section above and/or below the cover rail.

## Revendications

1. Dispositif de rétraction (1) pour la rétraction à chaud de film (14) autour d'articles ou de groupements d'articles (10), le dispositif de rétraction (1) comprenant au moins un espace intérieur (2) ayant une section de transport (11) pour les articles ou groupements d'articles (10) ainsi qu'au moins un moyen (30) d'amenée d'un milieu de rétraction (7) à un espace intérieur (2) du dispositif de rétraction (1), le dispositif de rétraction (1) présentant au moins une paroi de puits (3) d'une première longueur (LS) avec au moins une surface à buses (6) tournée vers ledit espace intérieur (2) du dispositif de rétraction (1) et ayant une pluralité de buses (8) dirigées vers les articles ou groupements d'articles (10), lesdites buses (8) étant disposées en rangées de buses (8*) et le milieu de rétraction (7) pouvant être mené par les buses (8) suivant une direction d'écoulement dans l'espace intérieur (2*) du dispositif de rétraction (1), **caractérisé par le fait qu'**à ladite au moins une surface à buses (6) de la paroi de puits (3) est associée au moins une baguette d'obturation (20) mobile d'une deuxième longueur (LB) qui correspond dans une large mesure à la première longueur (LS) de la paroi de puits (3), ladite baguette d'obturation (20) étant associée, dans une première position de travail (AP1), dans une large mesure à un bord supérieur de ladite paroi de puits (3), et ladite baguette d'obturation (20) pouvant être placée par un mouvement vertical (BV) dans au moins une deuxième position de travail (AP2), la baguette d'obturation (20) étant située, dans ladite au moins une deuxième position de travail (AP2), devant au moins une rangée de buses (8*) et étant espacée de celle-ci de sorte que la direction d'écoulement du milieu de rétraction (7) s'écoulant dans ledit espace intérieur (2) du dispositif de rétraction (1) est déviée au moins dans une zone partielle de la deuxième longueur (LB) de ladite baguette d'obturation (20) et qu'au niveau de ladite au moins une baguette d'obturation (20), au moins dans la zone partielle, aucun milieu de rétraction (7) ne rencontre directement les articles ou groupements d'articles (10), le milieu de rétraction (7) pouvant être introduit, dans ladite au moins une zone partielle, au-dessus et / ou au-dessous de la baguette d'obturation (20) dans ledit espace intérieur (2) du dispositif de rétraction (1).

2. Dispositif de rétraction (1) selon la revendication 1, dans lequel le dispositif de rétraction comprend des moyens de positionnement vertical par l'intermédiaire desquels la position verticale de ladite au moins une baguette d'obturation (20) peut être réglée de manière automatisée et / ou commandée et / ou manuelle.

3. Dispositif de rétraction (1) selon l'une quelconque des revendications précédentes, dans lequel le dispositif de rétraction (1) comprend des moyens de réglage angulaire par l'intermédiaire desquels peut être réglé l'angle (α) de ladite au moins une baguette d'obturation (20) par rapport à la surface à buses (6).

4. Dispositif de rétraction (1) selon l'une quelconque des revendications précédentes, dans lequel la baguette d'obturation (20) présente une largeur (B) perpendiculaire à la deuxième longueur (LB) de la baguette d'obturation (20) et dans une large mesure perpendiculaire à la direction de transport, la largeur (B) étant supérieure ou égale à la distance moyenne de deux rangées de buses (8*) voisines, plus une fois le diamètre de buse.

5. Dispositif de rétraction (1) selon la revendication 4, dans lequel la largeur (B) de la baguette d'obturation (20) est inférieure ou égale à deux fois la distance moyenne de deux rangées de buses (8*) voisines, plus une fois le diamètre de buse, ou dans lequel la largeur (B) de la baguette d'obturation (20) est inférieure ou égale à trois fois la distance moyenne de deux rangées de buses (8*) voisines, plus une fois le diamètre de buse.

6. Dispositif de rétraction (1) selon l'une quelconque des revendications précédentes, dans lequel le dispositif de rétraction (1) comprend des moyens de positionnement horizontal par l'intermédiaire desquels la distance entre ladite au moins une baguette d'obturation (20) et ladite surface à buses (6) peut être réglée de manière manuelle, automatisée et / ou commandée.

7. Dispositif de rétraction (1) selon l'une quelconque des revendications précédentes, dans lequel à ladite au moins une surface à buses (6) de la paroi de puits (3) sont associées au moins deux baguettes d'obturation (20) mobiles, dans lequel la position verticale desdites au moins deux baguettes d'obturation (20) peut être réglée indépendamment l'une de l'autre et / ou dans lequel les angles (α) desdites au moins deux baguettes d'obturation (20) par rapport à la surface à buses (6) peuvent être réglés indépendamment l'un de l'autre et / ou dans lequel le dispositif de rétraction (1) comprend des moyens de positionnement horizontal par l'intermédiaire desquels la distance entre lesdites au moins deux baguettes d'obturation (20) et la surface à buses (6) peut être réglée respectivement indépendamment l'une de l'autre.

8. Dispositif de rétraction (1) selon l'une quelconque des revendications précédentes, dans lequel ladite au moins une baguette d'obturation (20) comprend une construction support (40) avec au moins deux carreaux d'obturation (50) disposés sur la construction support (40) ou avec au moins deux unités de position pour la disposition de carreaux d'obturation (50) sur la construction support (40).

9. Dispositif de rétraction (1) selon la revendication 8, dans lequel ladite construction support (40) présente une deuxième longueur (LT) qui correspond à peu près à la première longueur (LS) de la paroi de puits (3) et dans lequel la construction support (40) est réalisée en tant que construction de cadre (42) de type peigne, avec au moins un premier élément de cadre (42) formant le dos de peigne et ayant une deuxième longueur (LR) qui correspond à peu près à la première longueur (LS) de la paroi de puits (3), et avec des éléments de maintien (44) disposés sur le premier élément de cadre (42) et formant les dents de peigne, respectivement un carreau d'obturation (50) pouvant être disposé entre ou sur respectivement deux éléments de maintien (44).

10. Dispositif de rétraction (1) selon l'une quelconque des revendications 8 ou 9, dans lequel au moins deux carreaux d'obturation (50) sont disposés de manière successive suivant la direction de transport (TR) sur ladite construction support (40), les carreaux d'obturation (50) présentant chacun une troisième longueur (LK) dans la direction de transport (TR) et la somme des troisièmes longueurs (LK) des carreaux d'obturation (50) disposés sur la construction support (40) étant inférieure ou égale à la deuxième longueur de la construction support (40) ou bien inférieure ou égale à la première longueur (LS) de la paroi de puits (3).

11. Dispositif de rétraction (1) selon l'une quelconque des revendications 8 à 10, dans lequel au moins deux carreaux d'obturation (50) réalisés de manière différente sont disposés sur la construction support (40).

12. Dispositif de rétraction (1) selon la revendication 11, dans lequel un premier nombre n de carreaux d'obturation (50) est disposé sur une construction support, au moins l'un des carreaux d'obturation et au maximum n-1 carreaux d'obturation (50) comprenant des moyens (53) de concentration, de division et / ou d'orientation du courant du milieu de rétraction (7).

13. Dispositif de rétraction (1) selon l'une quelconque des revendications 8 à 12, dans lequel les carreaux d'obturation (50) sont disposés et / ou fixés de manière échangeable sur ladite construction support (40), dans lequel, en particulier, la construction support (40) comprend des unités de réception pour les carreaux d'obturation (50), les carreaux d'obturation (50) étant fixés de manière amovible, par lesdites unités de réception, sur la construction support (40).

14. Dispositif de rétraction (1) selon l'une quelconque des revendications 8 à 13, dans lequel les carreaux d'obturation (50) sont fixés de manière mobile sur la construction support (40) et / ou dans lequel l'angle des carreaux d'obturation (50) par rapport à la construction support (40) peut être réglé individuellement.

15. Procédé de rétraction à chaud de film (14) autour d'articles ou de groupements d'articles (10) dans un dispositif de rétraction (1) qui comprend au moins un espace intérieur (2) ayant une section de transport (11) pour les articles ou groupements d'articles (10) ainsi qu'au moins un moyen (30) d'amenée d'un milieu de rétraction (7) à un espace intérieur (2) du dispositif de rétraction (1), ledit espace intérieur (2) présentant au moins une paroi de puits (3) d'une première longueur (LS) et avec au moins une surface à buses (6) tournée vers ledit espace intérieur (2) et ayant une pluralité de buses (8) dirigées vers les articles ou groupements d'articles (10), lesdites buses (8) étant disposées en rangées de buses (8*) et le milieu de rétraction (7) étant mené par les buses (8) dans l'espace intérieur (2*) du dispositif de rétraction (1), **caractérisé par le fait qu'**au moins une rangée de buses (8*) individuelle de ladite au moins une surface à buses (6) de la paroi de puits (3) peut être masquée au moins par zones de sorte que le milieu de rétraction (7) s'écoulant depuis les buses (8) de la rangée de buses (8*) masquée au moins par zones, dans l'espace intérieur (2) du dispositif de rétraction (1) est dévié, dans la zone partielle de la rangée de buses (8*) masquée, en un courant dirigé vers le haut et / ou vers le bas et ne rencontre pas directement les articles ou groupements d'articles (10) dans cette zone partielle, ladite au moins une rangée de buses (8*) étant masquée en positionnant au moins une baguette d'obturation (20) verticalement mobile située devant la surface à buses (6), dont la deuxième longueur (LB) correspond dans une large mesure à la première longueur (LS) de la paroi de puits (3), à une telle distance devant la rangée de buses (8*) respective que le milieu de rétraction est introduit, dans ladite au moins une zone partielle, au-dessus et / ou au-dessous de la baguette d'obturation dans ledit espace intérieur du dispositif de rétraction.
